# EUROPÄISCHE PATENTSCHRIFT

(11) **EP 0 043 389 B1**
(45) Veröffentlichungstag und Bekanntmachung des Hinweises auf die Patenterteilung: **10.10.1984**
(21) Anmeldenummer: 80200663.5
(22) Anmeldetag: 08.07.1980
(51) Int. Cl.: B21D 28/16, B21D 28/26

(54) **Werkzeug und Verfahren zum Feinschneiden**
Tool and method for precision cutting
Outil et procédé de coupe de haute précision

(43) Veröffentlichungstag der Anmeldung: 13.01.1982
(73) Patentinhaber: Feintool AG Lyss, CH-3250 Lyss BE (CH)
(72) Erfinder: Haack, Johannes, CH-3250 Lyss BE (CH)
(74) Vertreter: Lück, Gert, Dr. rer. nat.

## Beschreibung

Die Erfindung betrifft ein Werkzeug für eine Feinschneidmaschine nach dem Oberbegriff des Anspruchs 1 und ein Verfahren zum Betrieb desselben.

Werkzeuge und Verfahren der Feinschneidtechnik sind bekannt z. B. aus dem Handbuch »Feinschneiden«, Herausgeber: Feintool AG, Lyss (Schweiz), 2. Auflage 1977, z. B. Seiten 66, 67, 81, 82. Die Feinschneidtechnik unterscheidet sich vom Normalstanzen insbesondere dadurch, daß vor Beginn des Schneidvorganges das Werkstück zwischen eine Schneid- und eine Preßplatte, auch Schneid- und Halteplatte genannt, eingespannt wird, und dem auf das Werkstück einwirkenden Schneid- bzw. Lochstempel auf der Gegenseite ein Gegenhalter entgegenwirkt. Die Halteplatte und im Bedarfsfall auch die Schneidplatte tragen jeweils eine der Teilkontur folgende Ringzacke, die vor dem Schneidvorgang in das Werkstück eingepreßt wird. Bei dieser Technik wird das beim herkömmlichen Stanzen unvermeidliche Durchbiegen vermieden, und es entstehen abrißfreie Glattschnitte, die eine enge Toleranz der Werkstücke garantieren und zusätzliche Nacharbeit der Schnittflächen wie Repassieren, Schleifen usw. einsparen.

Feinschneidteile werden heute in etlichen Sparten der Industrie eingesetzt in Dicken zwischen 0,3 mm und 15 mm.

Es war jedoch bisher noch nicht möglich, die Feinschneidtechnik beim Herstellen von Teilen einzusetzen mit Löchern, deren Durchmesser oder Steg- und Randbreiten erheblich kleiner sind als die Materialdicke.

Derartige Teile können bisher nur durch spanabhebende Arbeitsverfahren, also Bohren oder Fräsen, hergestellt werden. Diese Verfahren produzieren aber nicht nur schwer zu beseitigende Späne, sondern bedingen auch einen anschließenden Entgratungsvorgang. Sie sind daher unwirtschaftlich.

Herkömmliches Stanzen ist zur Herstellung derartiger Teile nicht geeignet. Wenn die Werte D/S = 1 bzw. A/S = 1 (mit D = Durchmesser des Loches, S = Materialdicke, A = Steg- oder Randbreite) unterschritten werden, bzw. Materialdicken von 15 mm überschritten werden, entstehen einerseits Haltbarkeitsprobleme der Werkzeuge, die der erforderlichen Druckbelastung nicht standhalten, und andererseits Verformungen der Löcher.

Mit einer Feinschneidtechnik der bekannten Art, also mit Ringzacke und Klemmkraft und Gegenkraft, lassen sich zwar die Grenzwerte für das Normalstanzen etwas verbessern, und es zeigt sich auch eine Qualitätsverbesserung der geschnittenen Teile, doch sind auch diese Werte für viele praktische Fälle noch nicht ausreichend.

US-A-1 995 446 beschreibt eine Stanzvorrichtung zur Herstellung von Metallrechen, speziell Gartenrechen. Der Stempel B stanzt mittels der Stanzwerkzeuge 18, 19 Ausnehmungen durch das Metallband C in die Form A mit Formplatte 10 und Formschlitzen 16, 17 hinein. Um Deformationen des Metalls zu vermeiden, insbesondere das Metall gegen seitliche Verschiebung und Verdrillung zu sichern, sind Bolzen 24 und 25 in der Formplatte 10 auf gegenüberliegenden Seiten des Formschlitzes 16 vorgesehen, welche in die bereits gestanzten Ausnehmungen eingreifen und das zu stanzende Material somit sichern. Die Bolzen stehen unter der Wirkung der Schraubenfedern 27. Es ist auch noch eine Abstreifplatte 30 vorgesehen.

Die bekannte Vorrichtung ist kein Feinschneidwerkzeug, da der Gegenhalter fehlt. Es geht auch nicht um hochqualitative, abrißfreie Glattschnitte und es ist auch nicht die Rede davon, daß etwa die Grenzwerte der Feinschneidtechnik angestrebt würden.

DE-C-511 609 beschreibt eine Lochvorrichtung, bei der das Werkstück S mittels einer beweglichen Klemmbacke 2 gegen das feststehende Schermesser 3 geführt und von diesem geschnitten wird, worauf der verbleibende Teil des Werkstückes A zwischen der beweglichen Klemmbacke 2 und der feststehenden Klemmbacke 1 eingespannt und vom Stempel 5 gelocht wird.

Auch bei dieser bekannten Vorrichtung fehlt der Gegenhalter, sie ist keine Feinschneidvorrichtung.

Beide bekannten Vorrichtungen geben somit keine Hinweise zur Lösung der obengenannten Probleme.

Es ist daher die Aufgabe der Erfindung, ein bekanntes Feinschnittwerkzeug der eingangs angegebenen Art und ein Verfahren zum Betrieb desselben derart zu verbessern, daß Schnittflächen mit glattem Schnitt, also abrißfrei, bis zu Grenzwerten hergestellt werden können, die erheblich unter den bisher erreichten liegen.

Diese Aufgabe wird durch die in den Ansprüchen angegebenen Merkmale gelöst.

Der Kern der Erfindung ist darin zu sehen, daß das Material an seiner Mantelfläche außerhalb der Schnittlinie an kritischen Stellen durch die Stützglieder seitlich gestützt wird. Kritisch ist zunächst immer der Teil der Mantelfläche außerhalb der Schnittlinie, der dieser am nächsten ist, und dessen Abstand, die Steg- oder Randbreite, kleiner ist als die Materialdicke. Doch auch wenn dieser Abstand größer ist als die Materialdicke, jedoch der Durchmesser des zu schneidenden Loches kleiner ist als die Materialdicke, wirkt sich die Erfindung überraschend vorteilhaft aus: Offenbar wird durch die Stützung die Druckverteilung im Werkstück so günstig beeinflußt, daß der Schneidvorgang dadurch erheblich erleichtert und damit die Lebensdauer des Werkzeugs nachhaltig erhöht wird. Speziell in diesem Fall sollte jedoch der Schneidstempel an seinem ganzen Umfang von einem oder mehreren Stützgliedern umgeben sein. Durch die Erfindung werden die beim Feinschneiden mit einer Ringzacke erreichbaren Werte in unvorhergesehenem Maße verbessert. Durch die Erfindung wird es möglich, Innen- und Außenformen bis zu den Grenzwerten D/S ≥2/3; A/S ≥ herzustellen, in Stahl- und NE-Metallen, bei Dicken von 1 mm bis 20 mm, ja sogar bis 30 mm.

Nachfolgend wird die Erfindung anhand von in Figuren dargestellten Ausführungsbeispielen näher erläutert. Dabei zeigt
Fig. 1 eine erste Ausführungsform der Erfindung zum Herstellen von Lochblechen, im Querschnitt,
Fig. 2 die Ausführungsform nach Fig. 1 in Draufsicht,
Fig. 3 den Querschnitt eines mit einer Ausführungsform nach Fig. 1 und 2 hergestellten Lochbleches,
Fig. 4 die Draufsicht eines mit einer Ausführungsform nach Fig. 1 und 2 hergestellten Lochbleches mit einem ersten Lochbild,
Fig. 5 eine Draufsicht wie in Fig. 4 mit einem zweiten Lochbild,
Fig. 6 eine zweite Ausführungsform der Erfindung zum Herstellen eines Loches in einer vorgefertigten Außenform, im Querschnitt,
Fig.7 die Ausführungsform nach Fig. 6 in Draufsicht,
Fig. 8 den Querschnitt eines mit einer Ausführungsform nach Fig. 6 und 7 hergestellten Teiles,
Fig. 9 das Teil nach Fig. 8 in perspektivischer Darstellung,
Fig. 10 ...12 andere Arten von mit einer Ausführungsform nach Fig. 6 und 7 hergestellten Teilen,
Fig. 13 eine dritte Ausführungsform der Erfindung zum Herstellen von Außenformen aus vorgefertigten Rohlingen, im Querschnitt,
Fig. 14 die Ausführungsform nach Fig. 13 in Draufsicht, bei abgenommenem Halteglied,
Fig. 15 das Stanzgitter im Querschnitt und das Stanzteil in Seitenansicht eines mit einer Ausführungsform wie in Fig. 13 und 14 bearbeiteten Materials,
Fig. 16 die Draufsicht auf das Stanzteil aus Fig. 15,
Fig. 17 das Stanzgitter im Querschnitt, und das als Zahnrad ausgebildete Stanzteil in teilweisem Querschnitt eines mit einer Ausführungsform wie in Fig. 13 und 14 bearbeiteten Materials, und
Fig.18 die Draufsicht auf das Zahnrad aus Fig. 17.

In Fig. 1 und 2 ist ein als Lochstempel ausgebildeter Schneidstempel 1 dargestellt, der das zwischen dem als Halteplatte ausgebildeten Halteglied 4 und der Schneidplatte 2 eingeklemmte und zu lochende Material bis auf die Schneidplatte 2 durchdringt. Der Lochstempel 1 wird mit der Schnittkraft Fₛ vorwärts bewegt. Ihm entgegen wirkt der Gegenhalter 8 mit der Gegenkraft F_{G}. Zwischen Lochstempel 1 und Gegenhalter 8 ist das aus dem Stanzgitter 6 ausgeschnittene Stanzteil 7 dargestellt. Hier ist das Stanzgitter 6 also ein Lochblech, das Stanzteil 7 ein Abfallbutzen. Die Haltekraft F_{H} wird durch die Druckbolzen 5 auf die Halteplatte 4 übertragen.

Im Gegensatz zum Stand der Technik wird nun aber das zu schneidende Material nicht mittels einer an der Halteplatte 4 vorgesehenen Ringzacke festgehalten. Vielmehr weist die Halteplatte 4 besondere Löcher 9 auf, durch welche längsbewegliche Stützstempel 3 treten. Diese stützen das zu lochende Material an den Mantelflächen 11 der der Schnittlinie 12 benachbarten Löcher ab. Die Löcher 9 haben einen Durchmesser von 1,02 bis 1,06 des Durchmessers der Stützstempel 3, so daß sich ein Spiel x ergibt, und ein etwaiges Klemmen vermieden wird. Der Lochstempel 1 ist auf allen Seiten von Stützstempeln 3 umgeben. Der Durchmesser eines Stützstempels 3 ist gleich dem Durchmesser D des Lochstempels 1 bzw. des zu schneidenden Loches, so daß die der Schnittlinie benachbarten Löcher des zu lochenden Materials auf ihrer ganzen Mantelfläche gestützt werden.

Der kürzeste Abstand A (vgl. Fig. 3) zwischen dem Lochstempel 1 und einem benachbarten Stützstempel 3 kann zwischen ¹/₃ und ²/₃ der Dikke S des zu schneidenden Materials liegen, und der Durchmesser D des Lochstempels 1 zwischen ²/₃ und ¹/₁ der Dicke S, und dennoch werden hochqualitative Schnittflächen ohne Abriß erzielt. Dies ist mit bekannten Techniken völlig unerreichbar, auch nicht durch Feinschneiden mit einer Ringzacke.

Die in den Fig. 1 und 2 dargestellte Vorrichtung ist vorzugsweise zum Herstellen von Lochblechen wie in Fig. 4 und 5, etwa Sieben oder Stützplatten, geeignet, und wird wie folgt betrieben:
Zunächst wird das zu lochende Material zwischen der Schneidplatte 2 und der Halteplatte 4 mit der Haltekraft F_{H} eingeklemmt. Die Stützstempel 3 sind mit der Steuerkraft F_{c} nach oben gezogen. Es wird sodann der Lochstempel 1 mit der Schnittkraft Fₛ durch das Material hindurchgedrückt. Entgegen wirkt der Gegenhalter 8 mit der Gegenkraft F_{G}. Durch diese Aktion wird der Abfallbutzen 7 aus dem Material ausgeschnitten, so daß das erwünschte Loch entsteht und das Stanzgitter bzw. Lochblech 6 zurückbleibt.

Dieser erste Lochvorgang kann noch ohne die Mitwirkung der Stützstempel 3 ausgeführt werden, da der Bereich der Lochung noch nicht durch umgebende Löcher geschwächt ist.

Das Einspannen des Materials über die Kräfte F_{H} und F_{G} verhindert ein Durchbiegen des Materials, und die Kraft F_{H} besorgt nach erfolgtem Lochvorgang das Abstreifen des Stanzgitters 6 vom Lochstempel 1, wenn dieser zurückgezogen wird.

Nach Beendigung des ersten Lochvorganges streift dann die Halteplatte 4 das Stanzgitter bzw. Lochblech 6 vom Lochstempel ab und dasselbe wird dann solange verschoben, bis das erste geschnittene Loch unter einem Stützstempel 3 zu liegen kommt. Die Verschiebung des Stanzgitters 6 in die neue Lochposition kann von Hand oder über automatisch gefahrene Koordination erfolgen.

Der Stützstempel 3 wird dann in das geschnittene Loch eingefahren, danach das Material mittels der Halteplatte 4 festgeklemmt, und schließlich das nächste Loch mittels des gegen den Gegenhalter 8 wirkenden Lochstempels 1 geschnitten. Bei diesem Lochvorgang wirkt der in das erste Loch eingefahrene Stützstempel 3 bereits seitlich stützend.

Diese Arbeitsgänge wiederholen sich, wobei alle Stützstempel 3 eingefahren werden, sobald die entsprechende Zahl Löcher geschnitten worden ist.

Die Halteplatte 4 trägt das in das Material einzuschneidende Lochbild in Form und Abstand. Wie ersichtlich, besteht das Verfahren aus vier Takten, d. h. die erfindungsgemäße Vorrichtung ist vierfach wirkend.

Grundsätzlich kann der Antrieb der einzelnen Elemente der Vorrichtung mechanisch oder hydraulisch erfolgen. Vorteilhaft ist jedoch ein hydraulischer Antrieb, weil dadurch die einzelnen Kräfte, Geschwindigkeiten der Elemente und der Schnittweg besser gesteuert werden können.

In Fig. 3 ist ein Lochblech im Querschnitt dargestellt, wie es in der vorstehend beschriebenen Art hergestellt werden kann. Die Schnittflächen der Löcher sind glatt und abrißfrei. Die erreichbaren Grenzwerte sind D/S > ²/₃; A/S > ¹/ₐ.

Die Erfindung in der beschriebenen Ausführungsform kann verwendet werden z. B. bei der Herstellung von Sieb-Sortierblechen für Saatgut, Sieb-Sortierblechen für die Lebensmittelverarbeitung, Schneidplatten für einen Fleischwolf, Kühlleitungsstützplatten für Reaktoren usw.

In den Fig. und 7 ist eine Ausführungsform der Erfindung dargestellt, die der in den Fig. 1 und 2 dargestellten bis auf die folgenden Besonderheiten entspricht:
Hier soll nicht ein Lochblech in Art eines Siebes oder dergleichen hergestellt werden, sondern es sollen ein oder mehrere Löcher in eine bereits fertige Außenform geschnitten werden, wobei der Abstand des Randes des zu schneidenden Loches vom Außenrand des Materials ggfs. nur ¹/₃ der Materialdicke betragen kann.

Bei dieser Ausführungsform der Erfindung erfolgt nun die seitliche Abstützung durch ein Stützglied 3, das als den Schneidstempel 1 konzentrisch umgebende, in dessen Richtung bewegbare Stützplatte ausgebildet ist. Mit ihrer inneren Aussparung wird die Stützplatte in Formschluß mit der zu lochenden Außenform gebracht. Die Stützplatte 3 stützt also die Außenform in ihrer Mantelfläche 11 durch Formschluß ab. Der Formschluß wird dadurch erreicht, daß die Stützplatte 3 der Außenform entsprechend gestaltet ist. Die Stützplatte 3 wird vertikal mit der Steuerkraft F_{c} bewegt. Sie muß stabil genug sein, daß sie die beim Schneiden vom Stanzgitter 6 ausgehenden Horizontalkräfte aufnehmen kann.

Die Vorrichtung wird prinzipiell wie zu den Fig. 1 und 2 beschrieben betrieben. Das heißt die Außenform wird zunächst mittels des ringförmigen Haltegliedes 4 eingespannt und seitlich mittels der Stützplatte 3 gestützt, und dann mittels Schneidstempel 1 und Gegenhalter 8 gelocht.

Durch das formschlüssige seitliche Stützen der zu lochenden Formen ist es möglich, runde oder Formlöcher mit kleinsten Durchmessern und/oder Steg- und Randbreiten im Verhältnis zur Materialdicke herzustellen. Es ergeben sich hochglatte Lochwandungen mit höchster Meßhaltigkeit, wie sie durch einen herkömmlichen Bohr-, Fräs- oder Stanzvorgang nicht erzielbar sind, gleichzeitig bei hoher Lebensdauer des Werkzeugs. Beispiele sind in Fig. 8 ... 12 dargestellt.

In Fig. 13 und 14 ist eine weitere Ausführungsform der Erfindung dargestellt, die den in Fig. 1, 2 und 6, 7 dargestellten bis auf die folgenden Besonderheiten entspricht:
Das dargestellte Werkzeug dient zur Herstellung von Außenformen mit hochwertigen Schnittflächen aus vorgefertigten Rohlingen.

Das Stützglied 3 besteht hier aus vier an der Mantelfläche 11 des Rohlings kraft- und formschlüssig anlegbaren Spannteilen, die mit der Steuerkraft F_{c} bewegt werden. Das Halteglied 4 ist als ringförmiger Ansatz eines mit den Druckbolzen 5 verbundenen Druckteils ausgebildet.

Die Spannteile bzw. die Steuerkraft F_{c} bewirken die Stützung des Rohlings beim Schneiden.

Mit diesem Werkzeug können Teile wie in den Fig. 15... 18 hergestellt werden.

Gemäß Fig. 15, 16 werden Ronden 7 ausgeschnitten, die beispielsweise in einer anschließenden Fließpreßbearbeitung zu Hülsen umgeformt werden können. Das Stanzgitter 6, hier in Form eines Abfallringes, weist eine extrem geringe Randbreite A im Verhältnis zur Materialdikke S auf, beispielsweise 30% von S. Damit wird, trotz hochqualitativer Schnittfläche, eine wesentliche Materialeinsparung erzielt.

In Fig. 17, 18 ist das Stanzteil 7 ein Zahnrad. Das oben in Fig. 17 dargestellte Stanzgitter 6 ist ein Abfallring der Randbreite A mit Innenzahnung. Auch hier kann die Randbreite A äußerst gering gemacht werden, so daß auch hier, trotz hervorragender Qualität der Zahn-Schnittflächen, eine bemerkenswerte Materialersparnis erzielt wird.

Mit der Erfindung werden nicht nur Qualitätsverbesserungen und eine Erhöhung der Werkzeug-Lebensdauer erreicht, sondern auch beachtliche Kosteneinsparungen bei der Produktion:
So ergibt sich z. B. für eine Kühlschlangenstützplatte aus 20 mm dickem Stahlblech St3 mit den Außenmaßen 2000 mm . 4000 mm und 6000 Löchern von 18 mm Durchmesser eine zu bohrende Länge von 120 m. Es wären für das Bohren 200 Arbeitsstunden erforderlich. Durch Anwendung der Erfindung werden jedoch nur 25 Stunden benötigt.

Für die Bearbeitung von Teilen, bei welchen die Steg- und Randbreite A besonders klein sein soll, ist es wichtig, daß die Stützglieder 3 mit all den Teilen der Mantelfläche 11 des Teiles in stützenden Kontakt gebracht werden, deren Abstand von der Schnittlinie 12 kleiner ist als die Materialdicke S.

Bei der Herstellung besonders kleiner Löcher muß das Teil möglichst an seinem ganzen Umfang gestützt werden. Dadurch wird das Schneiden erleichtert und die Standzeit des Werkzeugs erheblich vergrößert.

## Patentansprüche

1. Werkzeug für eine Feinschneidmaschine zum Herstellen von Innen- und/oder Außenformen aus metallischem Material, wobei der Lochdurchmesser (D) oder die Steg- oder Randbreite (A) im Stanzgitter (6) kleiner sind als die Materialdicke (S), mit einer Schneidplatte (2) und einem Halteglied (4) zum Einspannen des Materials, und einem Schneidstempel (1) und einem diesem entgegenwirkenden Gegenhalter (8), dadurch gekennzeichnet, daß das Werkzeug weder an der Schneidplatte (2) noch am Halteglied (4) eine Ringzacke aufweist, aber seitlich des Schneidstempels (1) mindestens ein von diesem mittels einer Steuerkraft (Fc) unabhängig bewegbares Stützglied (3) vorgesehen ist, das hinsichtlich seines Abstandes zum Schneidstempel (1) und seiner Form derart ausgebildet ist, daß es mindestens während eines Arbeitstaktes der Feinschneidmaschine mindestens mit dem Teil der Mantelfläche (11) des zu bearbeitenden Materials außerhalb der Schnittlinie (12) stützend in Kontakt gebracht werden kann, der dieser am nächsten ist.

2. Werkzeug nach Anspruch 1, dadurch gekennzeichnet, daß das Stützglied (3) mit allen Teilen der Mantelfläche (11) stützend in Kontakt gebracht werden kann, deren Abstand (a) von der Schnittlinie (12) kleiner ist als die Materialdicke (S).

3. Werkzeug nach Anspruch 1 oder 2, dadurch gekennzeichnet, daß der Schneidstempel (1) an seinem ganzen Umfang von einem oder mehreren Stützgliedern (3) umgeben ist.

4. Werkzeug nach einem der Ansprüche 1 bis 3 zur Herstellung von Innenformen aus Band- oder Streifenmaterial, dadurch gekennzeichnet, daß die Stützglieder (3) als die Schneidkontur des Schneidstempels (1) aufweisende Stützstempel und das Halteglied (4) als Halteplatte mit Löchern (9) für die Stützstempel ausgebildet sind, und die Stützstempel in Richtung des Schneidstempels (1) durch die Löcher (9) in der Halteplatte hindurch bis auf die Schneidplatte (2) bewegbar sind, und die Stützstempel gleichmäßig verteilt um den Schneidstempel (1) herum angeordnet sind, und die Löcher (9) in der Halteplatte einen Durchmesser von 1,02 bis 1,06 mal dem Durchmesser (D) des durchtretenden Stützstempels (3) aufweisen.

5. Werkzeug nach einem der Ansprüche 1 bis 3, zur Herstellung von Innenformen in vorgefertigten Außenformen, dadurch gekennzeichnet, daß das Stützglied (3) als den Schneidstempel (1) konzentrisch umgebende, in dessen Richtung bewegbare Stützplatte und das Halteglied (4) als zwischen Schneidstempel (1) und Stützplatte angeordneter Ring ausgebildet sind, und die den Schneidstempel (1) umgreifende innere Aussparung der Stützplatte derart ausgebildet ist, daß sie mit der Mantelfläche (11) der zu bearbeitenden Außenform auf dem ganzen Umfang in formschlüssigen Kontakt gebracht werden kann.

6. Werkzeug nach Anspruch 4 oder 5, dadurch gekennzeichnet, daß der kürzeste Abstand (A) zwischen den Oberflächen des Schneidstempels (1) und eines Stützstempels bzw. der inneren Aussparung der Stützplatte und der Oberfläche des Schneidstempels (1) zwischen ¹/₃ und ²/₃ der Dicke (S) des zu schneidenden Materials (6) liegt, und/oder der Durchmesser (D) des Schneidstempels (1) zwischen ²/₃ und ¹1₁ der Dikke (S) des zu schneidenden Materials (6) liegt.

7. Werkzeug nach einem der Ansprüche 1 bis 3 zur Herstellung von Außenformen aus vorgefertigten Rohlingen, dadurch gekennzeichnet, daß die Stützglieder (3) als an den Rohling auf allen Seiten form- und kraftschlüssig anlegbare Spannteile und das Halteglied (4) als zwischen Schneidstempel (1) und Spannteilen angeordneter Ring ausgebildet sind.

8. Verfahren zum Betrieb eines Werkzeugs nach Anspruch 4 oder 6 zwecks Herstellung von Lochblechen aus metallischem Material, wobei zunächst die Halteplatte mit einer Haltekraft (F_{H}) auf das zu bearbeitende Material gepreßt wird, und sodann der Schneidstempel (1) mit einer Schnittkraft (Fₛ) entgegen der Gegenkraft (F_{G}) des Gegenhalters (8) bis zur Schneidplatte (2) durch das Material hindurchgedrückt und dann wieder zurückgezogen wird, dadurch gekennzeichnet, daß sodann die Halteplatte vom Material gelöst und dasselbe solange verschoben wird, bis das geschnittene Loch (10) unter einen Stützstempel zu liegen kommt, und sodann der Stützstempel in das geschnittene Loch (10) bis zur Schneidplatte (2) eingefahren, danach das Material mittels der Halteplatte eingeklemmt und schließlich mittels des Schneidstempels (1) und des Gegenhalters (8) ein neues Loch (10) geschnitten wird.

9. Verfahren zum Betrieb eines Werkzeugs nach Anspruch 5 oder 6 zwecks Herstellung eines Loches in einer fertigen Außenform eines metallischen Materials, wobei der Schneidstempel (1) mit einer Schneidkraft (Fₛ) entgegen der Gegenkraft (F_{G}) des Gegenhalters (8) bis zur Schneidplatte (2) durch das zu schneidende Material (6) hindurchgedrückt und dann wieder zurückgezogen wird, dadurch gekennzeichnet, daß vor dem Einwirken des Schneidstempels (1) die Außenform mittels der Stützplatte durch Formschluß des Haltegliedes (4) eingespannt wird, und die Entfernung der gelochten Außenform aus dem Werkzeug nach Lösen des Haltegliedes (4) und der Stützplatte erfolgt.

10. Verfahren zum Betrieb eines Werkzeugs nach Anspruch 7 zwecks Herstellung einer Außenform aus einem vorgefertigten Rohling aus metallischem Material, wobei der Schneidstempel (1) mit einer Schnittkraft (Fₛ) entgegen der Gegenkraft (F_{G}) des Gegenhalters (8) bis zur Schneidplatte (2) durch den Rohling hindurchgedrückt und dann wieder herausgezogen wird, dadurch gekennzeichnet, daß der Rohling mittels der Spannteile durch Form- und Kraftschluß, und des Haltegliedes (4) mit einer Haltekraft (F_{H}) eingespannt wird, und die Entfernung des Stanzgitters (6) aus dem Werkzeug nach Lösen des Haltegliedes (4) und der Spannteile erfolgt.

## Claims

1. Tool for a precision stamping machine for the manufacture of internal and/or external shapes from metallic material, the hole diameter (D) or the land or edge width (A) in the stamping grid (6) being smaller than the material thickness (S), having a cutting plate (2) and a retaining element (4) for clamping the material, and a cutting punch (1) and a pressure pad (8) acting against it, characterised in that the tool does not have a knife-edged ring on either the cutting plate (2) or on the retaining element (4), but provided to the side of the cutting punch by means of a control force (F_{c}), which supporting element (3) is so designed with respect to its shape and its distance from the cutting punch (1) that, at least during one working stroke of the precision stamping machine, it can be brought into supporting contact outside the cutting line (12) at least with the part of the generated surface (11) of the material to be machined which is nearest totheo cutting line (12).

2. Tool according to claim 1, characterised in that the supporting element (3) can be brought into supporting contact with all parts of the generated surface (11) whose distance (a) from the cutting line (12) is smaller than the material thickness (S).

3. Tool according to claims 1 or 2, characterised in that the cutting punch (1) is surrounded over its complete periphery by one or more supporting elements (3).

4. Tool according to one of claims 1 to 3, for the manufacture of internal shapes from band or strip material, characterised in that the support elements (3) are designed as the supporting punches having the cutting contour of the cutting punch (1) and the retaining element (4) as the retaining plate with holes (9) for the supporting punch, and the supporting punches are movable in the direction of the cutting punch (1) through the holes (9) in the retaining plate as far as the cutting plate (2), and the supporting punches are located evenly distributed around the cutting punch (1), and the holes (9) in the retaining plate have a diameter of 1.02 to 1.06 times the diameter (D) of the penetrating support punch (3).

5. Tool according to one of claims 1 to 3, for the manufacture of internal shapes in prepared external shapes, characterised in that the support element (3) is designed as the support plate concentrically surrounding the cutting punch (1) and movable in its direction and the retaining element (4) is designed as a ring located between the cutting punch (1) and the supporting plate, and the internal recess of the support plate encompassing the cutting punch (1) is so designed that it can be brought into positive connection with the generated surface (11) of the external shape to be machined over the complete periphery.

6. Tool according to claim 4 or 5, characterised in that the shortest distance (A) between the surfaces of the cutting punch (1) and a support punch or the inner recess of the support plate and the surface of the cutting punch (1) lies between ¹/₃ and ²/₃ of the thickness (S) of the material (6) to be cut, and/or the diameter (D) of the cutting punch (1) lies between ²/₃ and ¹/₁ of the thickness (S) of the material (6) to be cut.

7. Tool according to one of claims 1 to 3, for the manufacture of external shapes from prepared blanks, characterised in that the support elements (3) are designed as clamping parts which can be applied positively and with force connection to all sides of the blank and the retaining element (4) is designed as the ring located between the cutting tool (1) and the clamping parts.

8. Method for operating a tool according to claim 4 or 6 for the purpose of manufacturing perforated sheets from metallic material, wherein the retaining plate is first pressed with a retaining force (F_{H}) onto the material to be machined and the cutting punch (1) is then pressed, with a cutting force (Fₛ) against the counterforce (F_{c}) of the pressure pad (8), through the material as far as the cutting plate (2) and is then withdrawn again, characterised in that the retaining plate is then released from the material and the latter displaced until the hole cut (10) comes to rest under a support punch, and the support punch is then driven into the hole cut (10) as far as the cutting plate (2), the material being subsequently clamped by means of the retaining plate and, finally, a new hole (10) is cut by means of the cutting punch (1) and the pressure pad (8).

9. Method for operating a tool according to claim 5 or 6 for the purpose of manufacturing a hole in a finished external shape of a metallic material, wherein the cutting punch (1) is pressed, with a cutting force (Fₛ) against the counterforce (F_{G}) of the pressure pad (8), as far as the cutting plate (2) through the material (6) to be cut and is then withdrawn, characterised in that before the cutting punch (1) takes effect, the external shape is clamped by means of the support plate using the positive connection of the support element (4), and the removal of the perforated external shape from the tool takes place after the release of the retaining element (4) and the support plate.

10. Method for operating a tool according to claim 7 for the purpose of manufacturing an external shape from a prepared blank in metallic material, wherein the cutting punch (1) is pressed, with a cutting force (Fₛ) against the counter-force (F_{G}) of the pressure pad (8), as far as the cutting plate (2) through the blank and is then withdrawn again, characterised in that the blank is clamped by means of the clamping parts using positive and force connection, and the retaining element (4) is clamped with a retaining force (F_{H}), and the removal of the punching grid (6) from the tool occurs after the release of the retaining elements (4) and the clamping parts.

## Revendications

1. Outil pour machine de coupe de haute précision pour la fabrication de formes intérieures et/ ou extérieures en matériau métallique, où le diamètre de perforation (D) ou la largeur de bord ou l'intervalle entre perforations (A) dans la pièce poinçonnée (6) est inférieur à l'épaisseur du matériau (S), avec une plaque de coupe (2) et un élément de maintien (4) pour le serrage du matériau et un poinçon de coupe (1) et une contre-bouterolle (8) agissant à l'encontre de celuici, caractérisé en ce que l'outil ne présente pas de bourrelet annulaire ni sur la plaque de coupe (2) ni sur l'élément de maintien (4) mais est pourvu d'au moins un élément de support (3) disposé latéralement par rapport au poinçon de coupe (1) pouvant être deplacé par celui-ci indépendamment au moyen d'une force de commande (F_{c}), cet élément étant conçu quant à sa forme et à sa distance par rapport au poinçon de coupe (1) de façon à pouvoir être amené en contact supportif, pendant au moins une phase du fonctionnement de la machine de coupe de haute précision, avec au moins la partie de la superficie (11) du matériau à usiner, à l'extérieur de la ligne de coupe (12), qui est la plus proche de celle-ci.

2. Outil selon la revendication 1, caractérisé en ce que l'élément de support (3) peut être amené en contact supportif avec toutes les parties de la superficie (11) dont la distance (a) jusqu'à la ligne de coupe (12) est inférieure à l'épaisseur du matériau (S).

3. Outil selon la revendication 1 ou 2, caractérisé en ce que le poinçon de coupe (1) est entouré sur toute sa périphérie d'un ou de plusieurs éléments de support (3).

4. Outil selon l'une des revendications 1 à 3 pour la fabrication de formes intérieures à partir de matériau sous forme de bandes ou de rubans, caractérisé en ce que les éléments de support (3) sont constitués sous forme de poinçons de support présentant le contour de découpage du poinçon de coupe (1) et que l'élément de maintien (4) est constitué sous forme d'une plaque de maintien avec des trous (9) pour les poinçons de support, et que les poinçons de support peuvent se déplacer dans la direction du poinçon de coupe (1) à travers les trous (9) dans la plaque de maintien jusqu'à la plaque de coupe (2) et que les poinçons de support sont répartis régulièrement autour du poinçon de coupe (1) et que les trous (9) dans la plaque de maintien présentent un diamètre égal à 1,02 à 1,06 fois le diamètre (D) du poinçon de support (3), qui doit y pénétrer.

5. Outil selon l'une des revendications 1 à 3 pour la fabrication de formes intérieures à partir de formes extérieures pré-usinées, caractérisé en ce que l'élément de support (3) est constitué sous forme d'une plaque de support entourant concentriquement le poinçon de coupe (1) et pouvant se déplacer dans sa direction et que l'élément de maintien (4) est constitué sous forme d'un anneau disposé entre la poinçon de coupe (1) et la plaque de support et que l'évidement intérieur de la plaque de support entourant le poinçon de coupe (1) est constitué de façon à ce qu'elle puisse être mise en contact positif de la superficie (11) de la forme extérieure à usiner sur toute sa périphérie.

6. Outil selon la revendication 1 ou 5, caractérisé en ce que la distance la plus courte (A) entre les surfaces du poinçon de coupe (1) et un poinçon de support ou l'évidement intérieur de la plaque de support et la surface du poinçon de coupe (1) est comprise entre ¹/₃ et ²fₐ de l'épaisseur (S) du matériau à découper (6) et/ou que le diamètre (D) du poinçon de coupe (1) est compris entre ²/₃ et ¹/₁ de l'épaisseur (S) du matériau à découper (6).

7. Outil selon l'une des revendications 1 à 3 pour la fabrication de formes extérieures à partir d'ébauches pré-usinées, caractérisé en ce que les éléments de support (3) sont constitués sous forme de pièces de serrage pouvant être appliquées avec contact à friction et positif sur tous les côtes de l'ébauche et que l'élément de maintien (4) est constitué sous forme d'un anneau disposé entre le poinçon de coupe (1) et les pièces de serrage.

8: Procédé pour l'utilisation d'un outil selon la revendication 4 ou 6 pour la fabrication de tôles perforées en matériau métallique, où la plaque de maintien est appliquée tout d'abord avec une force de maintien (F_{H}) sur le matériau à usiner et que le poinçon de coupe (1) est enfoncé ensuite avec une force de coupe (Fs) à travers le matériau et jusqu'à la plaque de coupe (2) vis-à-vis de la contre-force (F_{c}) de la contre-bouterolle (8) et qu'il est ensuite retiré, caractérisé en ce que la plaque de maintien est ensuite détachée du matériau et que celui-ci est d'éplacé suffisamment pour que le trou découpé (10) arrive sous un poinçon de support, que le poinçon de support est ensuite introduit dans le trou découpé (10) jusqu'à la plaque de coupe (2) et que le matériau est ensuite serré au moyen de la plaque de maintien et qu'un nouveau trou (10) est finalement découpé au moyen du poinçon de coupe (1) et de la contre-bouterolle (8).

9. Procédé pour l'utilisation d'un outil selon la revendication 5 ou 6, pour l'obtention d'un trou dans une forme extérieure préparée en matériau métallique, où le poinçon de coupe (1) est enfoncé avec une force de coupe (Fₛ) jusqu'à la plaque de coupe (2) vis-à-vis de la contre-force (F_{G}) de la contre-bouterolle (8) à travers le matériau à découper (6) et est ensuite retiré, caractérisé en ce que, avant l'action du poinçon de coupe (1), la forme extérieure est serrée au moyen de la plaque de support par contact positif de l'élément de maintien (4) et que l'enlèvement de la forme extérieure perforée de l'outil a lieu après le retrait de l'élément de maintien (4) et de la plaque de support.

10. Procédé pour l'utilisation d'un outil selon la revendication 7, pour la fabrication d'une forme extérieure à partir d'une ébauche pré-usinée en matériau métallique, où le poinçon de coupe (1) est enfoncé avec une force de coupe (Fₛ) à travers l'ébauche jusqu'à la plaque de coupe (2) vis-à-vis de la contre-force (F_{G}) de la contre-bouterolle (8) et qu'il est ensuite retiré, caractérisé en ce que l'ébauche est serrée au moyen des pièces de serrage par contact positif et au moyen de l'élément de maintien (4) avec une force de maintien (F_{H}) et que l'enlèvement de l'outil de la pièce poinçonné (6) s'effectue après le retrait de l'élément de maintien (4) et des pièces de serrage.
